# EUROPÄISCHE PATENTSCHRIFT

(11) **EP 0 402 518 B1**
(45) Veröffentlichungstag und Bekanntmachung des Hinweises auf die Patenterteilung: **22.09.1993**
(21) Anmeldenummer: 89111017.3
(22) Anmeldetag: 16.06.1989
(51) Int. Cl.: B66B 5/12

(54) **Hängseil-Überwachungseinrichtung**
Hang cable monitoring device
Dispositif de surveillance d'un câble suspendu

(43) Veröffentlichungstag der Anmeldung: 19.12.1990
(73) Patentinhaber: SIEMENS AKTIENGESELLSCHAFT, 80333 München (DE)
(72) Erfinder: Diewald, Bernd, Dipl.-Ing., D-8520 Erlangen (DE); Quednau, Gustav-Adolf, D-4300 Essen (DE)

(56) Entgegenhaltungen:
- EP-A- 0 068 683
- GB-A- 2 055 488

## Beschreibung

Die Erfindung bezieht sich auf eine Hängseil-Überwachungseinrichtung für Trommel- und Bobinenfördermaschinen im Bergbau, die einen elektrischen Antriebsmotor aufweisen, mit Mitteln zum Erfassen einer lastabhängigen Größe, einem Grenzwertgeber und einem Vergleicher zum Vergleichen der lastabhängigen Größe mit dem Grenzwert.

Bei der Fahrt eines durch eine Fördermaschine bewegten Förderkorbes können Hindernisse im Schacht (Eis, Bühnen, verbogene Spurlatten usw.) dazu führen, daß der Förderkorb steckenbleibt. Wird das Steckenbleiben nicht sofort erkannt, so fördert die Fördermaschine weiter zusätzliches Seil in den Schacht. Da der Förderkorb steht, hängt es "schlaff" im Schacht. Dieser Zustand, der sich bei Trommel- und Bobinenanlagen ohne Unterseil einstellen kann, muß selbsttätig erkannt werden. Dies gilt insbesondere bei einem Betrieb mit automatischer Steuerung, bei dem es vorkommen kann, daß eine erhebliche Menge zusätzliches Seil in den Schacht gefördert wird. Dieses zusätzliche Seil kann im Schacht und am Förderkorb beträchtliche Schäden anrichten. Besonders große Schäden ergeben sich, wenn das Seil in das Fahrprofil einer zweiten Förderung im Schacht hineinragt oder wenn der Förderkorb nach einem Lösen abstürzt.

Zur Feststellung, ob das Hängseil straff oder schlaff ist, wurde bisher eine umfallende Seilaufhängung auf dem Förderkorb benutzt, die einen Fördermaschinenschalter betätigt. Die Signalübertragung von dem Schalter zur Fördermaschine erfolgt dabei über die Förderkorbtelefonieanlage. Die Benutzung der Förderkorbtelefonieanlage ist nicht störungssicher. Ebensowenig ist dies die umfallende Seilaufhängung.

Aus der EP-A-0 068 683 ist eine Hängseil-Überwachungseinrichtung der eingangs angegebenen Art bekannt, bei der mittels Wandlern, die eine mechanische Belastung in ein entsprechendes elektrisches Signal umwandeln, eine der Last an dem Seil entsprechende Größe ermittelt und nach Tiefpaßfilterung auf Unterschreiten eines vorgegebenen Grenzwertes überwacht wird. Der vorgegebene Grenzwert oder das elektrische Signal können in Abhängigkeit von der aktuellen Fördergeschwindigkeit oder Förderrichtung geändert werden.

Es ist Aufgabe der Erfindung, eine Hängseil-Überwachung anzugeben, die eine gut an die jeweiligen Förderbedingungen anpaßbare Überwachung des Seilverhaltens bei einer besonders kurzen Ansprechzeit ermöglicht.

Die Aufgabe wird erfindungsgemäß dadurch gelöst, daß bei der Hängseil-Überwachungseinrichtung der eingangs genannten Art als lastabhängige Größe die momentenbildende Stromkomponente des Antriebsmotors erfaßt wird, daß der Grenzwertgeber ein Grenzstromgeber ist und daß der Vergleicher ein Strom-Grenzstrom-Vergleicher ist. Hierdurch erfolgt eine Verlegung der Überwachung des Seilzustandes an die Fördermaschine heran. So ist eine besondere störungssichere Überwachung mit guter Anpassung an die jeweiligen Förderbedingungen möglich. Auch eine vorteilhafte Verkürzung der Ansprechzeit kann erreicht werden. Durch die Erfindung, die vorteilhafte Überwachung der momentenbildenden Stromkomponente, wird die Überwachung des Seilzustandes dorthin verlegt, wo die Bewegung des Seiles erfolgt.

Ein Ausgleich von Seilkraftschwankungen erfolgt durch ein Zeitglied im Strom-Grenzstrom-Vergleicher, dessen Ansprechzeit vorteilhaft einstellbar ist. So kann auf die jeweiligen Betriebsverhältnisse der Förderung und die vorhandenen Massenträgheiten Rücksicht genommen werden.

Weitere Vorteile und Einzelheiten der Erfindung ergeben sich aus der nachfolgenden Beschreibung eines Ausführungsbeispiels anhand der Zeichnung und in Verbindung mit den weiteren Unteransprüchen. Es zeigen:
Fig. 1 ein Kraft-Wegdiagramm bei verschiedenen Seilzuständen und
Fig. 2 ein Prinzipschaltbild.

In Fig. 1 sind die Kraft-Wegdiagramme einer Eintrommelmaschine in der Beschleunigungs- und Treibphase durch die punktierte, zur Kraftachse parallele Linie voneinander abgesetzt sind.
Die strichpunktierte Linie 3 bezeichnet in Fig. 1 das Kraft-Wegdiagramm bei einer Förderung mit maximaler Nutzlast. Die sich durch die Nutzlast ergebende Kraft ist von erheblicher negativer Größe. Die durchgehende Linie 2 zeigt den Betrieb ohne Nutzlast, auch hier ergibt sich aus dem Korb- und Seilgewicht noch eine negative Größe der Kraft. Die gestrichelte Linie 1 zeigt den Wert der Kraft, der bei Auftreten eines Hängseilzustandes bei einem zurückgelegten Weg s auftritt. Der Kraftverlauf bleibt anschließend konstant. Hierbei ist die Kraft in der Beschleunigungsphase in der Regel positiv, während sie in der Treibphase negativ wird, da hier das Seilgewicht wirkt.

Es versteht sich, daß die gezeigten Linien nur beispielhafte Fälle wiedergeben, dazwischen können noch weitere Seilzustände liegen, die auch durch die neue Stromüberwachung erfaßt werden.

In Fig. 2 ist der Strom-Grenzstrom-Vergleicher mit 5 bezeichnet. Seine Funktion ist symbolisch angedeutet, ebenso die Funktion des Zeitgliedes 6. Von dem Strom-Grenzstrom-Vergleicher 5 geht ein Signal 7 aus, das eine Störungsmeldung auslöst und auf einen Sicherheitskreis wirkt, der die Fördermaschine beeinflußt.

Auf den Strom-Grenzstrom-Vergleicher 5 wirkt das Signal 8 des Grenzstrom-Gebers 4 ebenso wie das Signal 9 für den angepaßten Strom, das aus dem gemessenen Strom 10 und einem Simulationssignal 11 und 12 gebildet wird. Auf den Grenzstrom-Geber 4 wirken das Seilkraftsignal 13, das momentenproportionale Signal 14 und das Schachttiefensignal 15, die aus den direkt gemessenen Größen 18, 19 mit Hilfe von Prüf- und Simulationsgrößen 16 und 17 in 20 und 21 für die Momentengröße und die Schachttiefe gebildet werden.

## Patentansprüche

1. Hängseil-Überwachungseinrichtung für Trommel- und Bobinenfördermaschinen im Bergbau, die einen elektrischen Antriebsmotor aufweisen, mit Mitteln zum Erfassen einer lastabhängigen Größe, einem Grenzwert-Geber (4) und einem Vergleicher (5) zum Vergleichen der lastabhängigen Größe mit dem Grenzwert, **dadurch gekennzeichnet**, daß als lastabhängige Größe die momentenbildende Stromkomponente des Antriebsmotors erfaßt wird, daß der Grenzwertgeber ein Grenzstrom-Geber (4) ist und daß der Vergleicher ein Strom-Grenzstrom-Vergleicher (5) ist.

2. Hängseil-Überwachungseinrichtung nach Anspruch 1, **dadurch gekennzeichnet**, daß der Strom-Grenzstrom-Vergleicher (5) ein Zeitglied (6) aufweist.

3. Hängseil-Überwachungseinrichtung nach Anspruch 1 oder 2, **dadurch gekennzeichnet**, daß der Strom-Grenzstrom-Vergleicher (5) einen Signalausgang (7) zu einer Sicherheitsschaltung aufweist.

4. Hängseil-Überwachungseinrichtung nach Anspruch 1, 2 oder 3, **dadurch gekennzeichnet**, daß dem Grenzstrom-Geber (4) Signale (13, 18, 19) für die Seilkraft, für die Beschleunigung und den Seilweg aufgeschaltet sind.

5. Hängseil-Überwachungseinrichtung nach Anspruch 4, **dadurch gekennzeichnet**, daß den Signalen (10, 18, 19) Simulationssignale (11, 16, 17) zur Anpassung an die Schacht- und Fördermaschinengegebenheiten aufgeschaltet sind.

## Claims

1. Suspension cable monitoring device for drum- and reel-winding engines in mining, which engines have an electric drive motor, the said suspension cable monitoring device having means for detecting a load-dependent variable, a limit value sensor (4) and a comparator (5) for comparing the load-dependent variable with the limit value, characterised in that the torque-producing current component of the drive motor is detected as a load-dependent variable, in that the limit value sensor is a limit current sensor (4) and in that the comparator is a current/limit current comparator (5).

2. Suspension cable monitoring device according to claim 1, characterised in that the current/limit current comparator (5) has a timing element (6).

3. Suspension cable monitoring device according to claim 1 or 2, characterised in that the current/limit current comparator (5) has a signal output (7) to a fail-safe circuit.

4. Suspension cable monitoring device according to claim 1, 2 or 3, characterised in that signals (13, 18, 19) for the cable force, acceleration and cable path are applied to the limit current sensor (4).

5. Suspension cable monitoring device according to claim 4, characterised in that simulation signals (11, 16, 17) are applied to the signals (10, 18, 19) for matching to the shaft and winding engine data.

## Revendications

1. Dispositif de surveillance d'un câble suspendu pour des machines d'extraction à tambour et bobines dans l'industrie minière, qui possèdent un moteur d'entraînement électrique, comportant des moyens pour détecter une grandeur qui dépend de la charge, un générateur de valeur limite (4) et un comparateur (5) pour comparer la grandeur qui dépend de la charge, à la valeur limite, caractérisé par le fait que la composante de courant, qui établit le couple, du moteur d'entraînement est détectée en tant que grandeur dépendant de la charge, que le générateur de valeur limite est un générateur de courant limite (4) et que le comparateur est un comparateur courant-courant limite (5).

2. Dispositif de surveillance d'un câble suspendu suivant la revendication 1, caractérisé par le fait que le comparateur courant - courant limite (5) comporte un circuit de temporisation (6).

3. Dispositif de surveillance d'un câble suspendu suivant la revendication 1 ou 2, caractérisé par le fait que le comparateur courant - courant limite (5) possède une sortie de signaux (7) raccordée à un circuit de sécurité.

4. Dispositif de surveillance d'un câble suspendu suivant la revendication 1, 2 ou 3, caractérisé par le fait que des signaux (13,18,19) relatifs à la force appliquée au câble, à l'accélération et au parcours du câble sont envoyés au générateur de courant limite (4).

5. Dispositif de surveillance d'un câble suspendu suivant la revendication 4, caractérisé par le fait que les signaux de simulation (11,16,17) pour réaliser une adaptation aux conditions concernant le puits et la machine d'abattage, sont ajoutés aux signaux (10,18,19).
